# EUROPÄISCHE PATENTSCHRIFT

(11) **EP 2 196 373 B1**
(45) Veröffentlichungstag und Bekanntmachung des Hinweises auf die Patenterteilung: **02.05.2012**
(21) Anmeldenummer: 09175900.1
(22) Anmeldetag: 13.11.2009
(51) Int. Cl.: B61D 7/16

(54) **Klappenverschluss**
Flap lock
Fermeture à clapets

(30) Priorität: 11.12.2008 DE 102008061294
(43) Veröffentlichungstag der Anmeldung: 16.06.2010
(73) Patentinhaber: On Rail Gesellschaft für Eisenbahnausrüstung und Zubehör mbH, 40822 Mettmann (DE)
(72) Erfinder: Wenske, Gerd Dieter, 40822 Mettmann (DE); Jordan, Patrick, 47506 Neukirchen (DE)
(74) Vertreter: Hennicke, Ernst Rüdiger

(56) Entgegenhaltungen:
- EP-A- 0 138 643
- AU-B2- 649 883
- BE-A1- 894 983
- US-A- 1 669 133
- US-A- 3 139 042
- US-A- 4 051 960

## Beschreibung

Die Erfindung betrifft eine Anordnung mit einer um eine Klappenachse verschwenkbar angeordneten Verschlussklappe und mit einem Klappenverschluss, insbesondere für einen Schüttgutwagen, nach dem Oberbegriff des Patentanspruchs 1.

Anordnungen dieser Art kommen beispielsweise an Eisenbahn-Güterwagen mit Sattelboden-Selbstentladung zum Einsatz und dienen dazu, die seitlich an den Güterwagen angeordneten verschlussklappen sicher in ihrem Schließzustand zu halten und zum Entladen des Ladegutes freizugeben, so dass die Verschlussklappen aufschwenken können und das Ladegut über den Sattelboden durch die sich dann öffnende Entladeöffnung aus dem Waggon fließt.

Da die Verschlussklappen bei beladenem Wagen unter dem hohen Druck des Ladegutes stehen, der bestrebt ist, die Klappen nach außen zu schwenken, ist die zwischen jedem Riegelhaken und zugehörigem zuhalteelement wirkende Flächenpressung sehr groß und die Sperrklinkenfläche des Riegelhakens und der damit zusammenwirkende Kontaktbereich am Zuhalteelement sind einem großen verschleiß ausgesetzt, wenn die Riegelhaken unter der auf sie wirkenden Last des gegen die Verschlussklappen drückenden Schüttgutes aus ihrer Verriegelungstellung in die Freigabestellung verschwenkt werden. Schon nach verhältnismäßig wenigen Öffnungsvorgängen kann es daher bei den bekannten Klappenverschlüssen erforderlich werden, die Riegelhaken, die Zuhalteelemente oder zumindest an diesen Teilen vorgesehene Verschleißstücke auszutauschen, was nicht zuletzt wegen der dann erforderlichen Stillstandszeiten des Schüttgutwagens teuer ist.

Aus der US 3,139,042 ist eine Verriegelungsvorrichtung für die verschlussklappe eines (Schüttgut-)Behälterwagens mit einem Zuhalteelement und einem Riegelhaken bekannt, bei der das Zuhalteelement und der Riegelhaken so angeordnet sind, dass das Zuhalteelement Bestandteil des Wagenaufbaus ist, wohingegen der Riegelhaken und sein Antrieb an der Verschlussklappe befestigt sind.

Aufgabe der Erfindung ist es, eine Anordnung der eingangs genannten Art so auszugestalten, dass bei geringem Verschleiß zwischen Riegelhaken und Zuhalteelement eine platzsparende Anordnung erreicht wird.

Diese Aufgabe wird mit der Erfindung durch eine Anordnung mit den Merkmalen des unabhängigen Anspruchs 1 gelöst.

Der Riegelhaken führt beim Öffnen keine reine Drehschwenkbewegung aus, bei der die Sperrklinkenfläche unter großem Anpressdruck des in Öffnungsrichtung der Verschlussklappe drückenden zuhalteelementes von diesem abgezogen wird, sondern der Riegelhaken führt zunächst eine translatorische Bewegung in Öffnungsrichtung aus, wird also zunächst ein Stück weit vom Zuhalteelement abgehoben, bevor die Drehschwenkbewegung den Haken in seine Freigabestellung verschwenkt. Da sich die Verschlussklappe beim Entriegeln der Riegelhaken nicht von selbst schlagartig öffnet, sondern von einem hierfür vorgesehenen Klappenantrieb betätigt wird, der selbst eine Haltefunktion bei statischer und dynamischer Belastung ausübt, macht das an der Verschlussklappe angeordnete Zuhalteelement die translatorische Bewegung des Riegelhakens nicht oder jedenfalls nicht vollständig mit, so dass schon durch eine vergleichsweise kleine Translationsbewegung der Kontakt zwischen Riegelhaken und Zuhalteelement aufgehoben oder jedenfalls die zwischen diesen beiden Teilen im Verriegelungszustand herrschende Flächenpressung erheblich reduziert wird und der Haken dann ohne großen Kraftaufwand und praktisch verschleißfrei in die Freigabestellung verschwenkt werden kann. Bei der Ausgestaltung nach der Erfindung ist der Riegelhaken an einer drehbar gelagerten Betätigungswelle angeschlossen. Indem der Riegelhaken einen Durchlass für die Betätigungswelle aufweist, ist es möglich, dass auf besonders einfache Weise auch mehrere Riegelhaken von derselben Betätigungswelle bewegt werden können und zugleich die Verriegelungsanordnung auf kleinstmöglichem Raum untergebracht werden kann.

Die Anordnung ist bevorzugt so getroffen, dass die Betätigungswelle als Exzenter- oder Kurbelwelle ausgestaltet ist und ein exzentrisch oder im Abstand zu der Drehachse der Betätigungswelle angeordnetes Schwenklager aufweist, an dem der Riegelhaken schwenkbeweglich gelagert ist. Dabei kann die Anordnung beispielsweise so getroffen sein, dass das Schwenklager an einem drehfest mit der Betätigungswelle verbundenen Kurbelarm angeordnet ist. In besonders vorteilhafter Weiterbildung dieser Konstruktion befindet sich der Kurbelarm in der Verriegelungsstellung in einer Lage, in der die Betätigungswelle sich zwischen der Hakenachse des Schwenklagers und dem Kontaktbereich zwischen dem Zuhalteelemente und der Sperrklinkenfläche befindet, wobei der Kurbelarm vorzugsweise in der Verriegelungsstellung ein Stück weit über eine durch eine Verbindungsgerade zwischen dem Kontaktbereich und der Drehachse der Betätigungswelle definierten Totpunktstellung verschwenkt ist. Durch eine derartige Übertotpunktlage des Getriebes, das von dem an der Betätigungswelle angeordneten Kurbelarm und dem daran am Schwenklager schwenkbar angelenkten Verriegelungshaken gebildet wird, ist ein unbeabsichtigtes Öffnen des Klappenverschlusses beispielsweise während der Fahrt des Wagens auch ohne zusätzliche mechanische Sicherung ausgeschlossen.

Vorteilhaft ist es, wenn der Riegelhaken entgegen der Wirkung einer Zuhaltefeder schwenkbeweglich ist. Die Zuhaltefeder bewirkt beim Öffnen der Verriegelung, dass der Riegelhaken sich zunächst noch an die freie Kante der Verschlussklappe anlegt und somit zunächst eine im Wesentlichen translatorische Bewegung ausführt, bevor die Getriebegeometrie ihn in die Dreh-Schwenkbewegung zum Erreichen der Freigabestellung zwingt. Bei entgegengesetzter Betätigung des Verriegelmechanismus bewirkt die Zuhaltefeder, dass sich der Riegelhaken mit seiner Sperrklinkenfläche zunächst in leichtem Abstand von dem Zuhalteelement gegen die Kante der Verschlussklappe anlegt, bevor er wiederum in translatorischer Bewegung gegen das Zuhalteelement gezogen wird und die Klappe hierdurch verriegelt.

Ganz besonders vorteilhaft ist es, wenn der Durchlass eine Öffnungsweite hat, die größer als der Durchmesser der Betätigungswelle ist und wenn die Randflächen des Durchlasses Anschlagflächen für die Betätigungswellen bilden. Die Anordnung ist dann so, dass die Kurbelbewegung des Kurbelarms oder Exzenters der Betätigungswelle in eine zumindest weitgehend reine Translationsbewegung des Riegelhakens umgesetzt wird, solange die Betätigungswelle keine der Randflächen des Durchlasses im Riegelhaken tangiert. Sobald jedoch die Betätigungswelle in Kontakt mit einer der Randflächen des Durchlasses kommt, wird das Kurbelgetriebe blockiert oder eingefroren und die Drehbewegung der Betätigungswelle unmittelbar in eine Dreh-Schwenkbewegung des Riegelhakens umgesetzt.

Die Betätigungswelle kann mittels eines zylinderbeaufschlagten, radial von der Betätigungswelle abstehenden Betätigungshebels drehbar sein, wobei als Antriebszylinder wegen der von der Lokomotive ohnehin zur Verfügung gestellten Druckluft vorzugsweise ein Pneumatikzylinder zum Einsatz kommt, Alternativ kann natürlich auch ein hydraulischer Zylinder zum Einsatz kommen oder auch ein elektrischer Antrieb, der beispielsweise über eine Getriebestufe auf die Betätigungswelle einwirkt. Wie bereits angedeutet, ist es möglich, mehrere Riegelhaken an einer gemeinsamen Betätigungswelle anzuschließen und hierdurch auch Verschlussklappen großer Länge mit einem Antrieb ver- und entriegeln zu können.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- **Fig. 1**: einen erfindungsgemäßen Klappenverschluss eines Sat- telboden-Selbstentladegüterwagens in Vorderansicht und teilweise im Schnitt;
- **Fig. 2a-e**: verschiedene Stellungen des Riegelhakens des Klap- penverschlusses nach Fig. 1 zur Illustration des Entriegelungsvorgangs.

Der in Fig. 1 in seiner Gesamtheit mit 10 bezeichnete Klappenverschluss dient zur Verriegelung einer Entladeklappe 12 eines Eisenbahn-Schüttgutwagens mit Schwerkraftentleerung, bei dem nach Öffnen der Verschlussklappe 12 das im Wagen aufgenommene, nicht dargestellte Schüttgut über einen sattelförmigen Boden 13 abrutscht und durch den sich am unteren Ende des Bodens zwischen diesem und der geöffneten Verschlussklappe auftuenden Spalt nach außen gelangt.

Zum Öffnen der Verschlussklappe sind an deren vorderen und hinteren Ende Betätigungsvorrichtungen beispielsweise in Form eines Scheren- oder Lenkerstankenantriebs vorgesehen, mit deren Hilfe die Klappe aus ihrer Schließlage in die geöffnete Stellung verschwenkt werden können. Diese in der Zeichnung nicht dargestellten Betätigungsvorrichtungen sind bekannt und sollen hier nicht weiter beschrieben werden.

Zur Verriegelung der Verschlussklappe in ihrer Schließlage beispielsweise während der Fahrt des Schüttgutwagens weist der Klappenverschluss 10 mehrere beabstandet zur Klappenachse 14 an der Unterseite 15 der Verschlussklappe 12 angeordnete Zuhalteelemente 16 und eine entsprechende Anzahl Riegelhaken 17 auf, die am Fahrzeuggestell 18 drehschwenkbeweglich angeordnet sind. In der in den Fig. 1 und 2a dargestellten Verriegelungsstellung der Riegelhaken 17 greifen diese mit einer Sperrklinkenfläche 19 ihres im Abstand von der Hakenachse 20 liegenden, vorderen Haltenockens 21 an dem nach unten ragenden Angriffsflansch 22 des zugehörigen Zuhalteelements 16 an und verhindern so ein unbeabsichtigtes Öffnen der Verschlussklappe 12. In einer gegenüber der Verriegelungsstellung verschwenkten Freigabestellung (Fig. 2e) sind die Riegelhaken 17 außer Eingriff mit den Zuhalteelementen 16, so dass die (nicht dargestellten) Betätigungsvorrichtungen für die Klappe diese in ihre offene Stellung zum Entladen des Schüttgutes verschwenken können.

Im beladenen Zustand des Schüttgutwagens drückt das im Laderaum aufgenommene Schüttgut die Verschlussklappe mit hoher Kraft nach außen, so dass die zwischen den Sperrklinkenflächen der Riegelhaken und den Angriffsflanschen der zugehörigen Zuhalteelemente wirksamen Flächenpressungen sehr hoch sind und es beim Öffnen der Riegelhaken in einer reinen Schwenkbewegung senkrecht zur Öffnungsrichtung 23 der Verschlussklappe zu starkem Verschleiß kommen würde. Um diesem Problem zu begegnen, sind die Riegelhaken zwischen ihrer Verriegelungsstellung (Fig. 1) und ihrer Freigabestellung (Fig. 2e) quer zur Klappenachse 14 translatorisch in Öffnungsrichtung 23 der Verschlussklappe 12 angeordnet. Die Anordnung ist dabei so getroffen, dass jeder Riegelhaken an seinem hinteren Ende 24 schwenkbeweglich an einem Kurbelzapfen 25 eines Kurbelarms 26 gelagert ist, der wiederum drehfest mit einer gemeinsamen Betätigungswelle 27 verbunden ist, die im Fahrzeugrahmen drehbar gelagert ist. Die Länge der Betätigungswelle ist dabei mindestens so groß wie der Abstand zwischen dem am weitesten voneinander entfernt liegenden Riegelhaken. Die Betätigungswelle wird über einen von einem Pneumatikzylinder (nicht dargestellt) beaufschlagten Hebelarm verschwenkt, um die Klappe zu ent- oder zu verriegeln. Alternativ sind hydraulisch oder elektrisch betätigte Verriegelungen möglich.

Man erkennt aus der Zeichnung, dass die Riegelhaken einen fensterartigen Durchlass 28 für die Betätigungswelle 27 aufweisen, wobei der Durchlass 28 eine Öffnungsweite 29 hat, die größer als der Durchmesser D der Betätigungswelle ist. Dabei bilden die Randflächen 30, 31 des fensterartigen Durchlasses 28 Anschlagflächen für die Betätigungswelle 27, wie dies nachfolgend noch im Detail beschrieben wird.

Zwischen den Riegelhaken 17 und dem Fahrzeuggestell 18 greifen unter Vorspannung stehende Schraubenzugfedern als Zuhaltefedern 32 an.

Die Ver- und Entriegelung mit dem erfindungsgemäßen Klappenverschluss funktioniert wie folgt:

In der in den Fig. 1 und 2a dargestellten Verriegelungsstellung befinden sich die an der Betätigungswelle fest angeschlossenen Kurbelarme 26 in einer Lage, in der sich die Betätigungswelle 27 zwischen der Hakenachse 20 des vom Kurbelzapfen 25 gebildeten Schwenklagers und dem Kontaktbereich 33 zwischen dem Angriffsflansch des Zuhalteelements 16 und der Sperrklinkenfläche 19 des Riegelhakens 17 befindet. Die Anordnung ist dabei so, dass der Kurbelarm 26 in der Verriegelungsstellung ein Stück weit über eine durch eine Verbindungsgerade zwischen dem Kontaktbereich 33 und der Drehachse der Betätigungswelle 27 definierte Totpunktstellung verschwenkt ist, d.h. der Kurbelarm befindet sich in sogenannter Übertotpunktlage, was in Fig. 1 bei 34 erkennbar ist. In dieser Verriegelungsstellung liegt die Betätigungswelle 27 an der oberen Randfläche 30 des fensterartigen Durchlasses 28 im Riegelhaken an. Zum Öffnen der Verriegelung wird nun die Betätigungswelle im Uhrzeigersinn gedreht, so dass die Kurbelarme sich aus ihrer in Fig. 1 dargestellten Übertotpunktlage nach oben über den Totpunkt verstellen und dann weiter auf ihrer Kreisbahn um die Achse der Betätigungswelle bewegen. Infolge der Kreisbahnbewegung der Kurbelzapfen 25 führen die Riegelhaken 17 eine translatorische Bewegung in der Figur nach rechts aus, wobei sie jedoch zunächst nicht nach unten verschwenken können, da sie von den Zuhaltefedern zunächst an einem Abklappen nach unten gehindert werden. Die translatorische Bewegung der Riegelhaken nach außen wird überlagert von einer Schwenkbewegung des hinteren Endes 24 der Riegelhaken nach oben, so dass sich der die Betätigungswelle umgebende fensterartige Durchlass 28 gleichfalls nach oben bewegt. Die Betätigungswelle verliert ihren Kontakt mit der oberen Randfläche 30 (Fig. 2b) und kommt bei der weiteren Schwenkbewegung in Kontakt mit der unteren Randfläche 31 des Durchlasses (Fig. 2c), was zur Folge hat, dass das das von Kurbelarm, Kurbelzapfen und Riegelhaken gebildete Kurbelgetriebe einfriert und beim weiteren Drehen der Betätigungswelle die Riegelhaken eine reine Drehschwenkbewegung um die Achse der Betätigungswelle ausführen (Fig. 4d). Zu diesem Zeitpunkt jedoch hat sich die Sperrklinkenfläche 19 des Riegelhakens durch die zuvor stattfindende translatorische Bewegung bereits soweit von dem Angriffsflansch 22 des Zuhalteelements 16 abgehoben, dass bei der sich anschließenden Drehschwenkbewegung des Hakens die die Verriegelung bewirkenden Teile des Klappenverschlusses nicht mehr in Kontakt miteinander sind und ein Verschleiß zwischen Zuhalteelement und Sperrklinkenfläche der Riegelhaken nicht oder nicht in nennenswertem Umfang auftritt.

Bei weiterer Drehung der Betätigungswelle schwenkt der Kurbelzapfen 25 soweit über die Kraftangriffsrichtung der Zugfeder hinaus, dass es aufgrund der Federkraft zu einem Überschlag kommt, d.h. die Betätigungswelle 27 plötzlich ihren Kontakt mit der unteren Randfläche 31 verliert und der Haken von der Feder um den Kurbelzapfen 25 weiter nach innen geschwenkt wird, bis die obere Randfläche 30 der Fensteröffnung 28 an der Betätigungswelle ablegt (Fig. 2e). In dieser Stellung des Riegelhakens ist dieser soweit unter den Sattelboden des Schüttgutwagens zurückgezogen, dass er nicht im aus dem Wagen herausrutschenden Schüttgutstrom liegt, wenn die Verschlussklappe des Wagens geöffnet wird.

Das Verriegeln der Verschlussklappe erfolgt in einem entsprechend gegenläufigen Bewegungsablauf durch Zurückdrehen der Betätigungswelle 27, in der Zeichnung also entgegen der Uhrzeigerrichtung, ausgehend aus der Freigabestellung gemäß Fig. 2e in die Verriegelungsstellung gemäß Fig. 2a. Bei dem Verriegeln führt der Riegelhaken zunächst eine Drehschwenkbewegung durch, bis sich die Sperrklinkenfläche 19 an seinem Haltenocken 21 in Höhe des Angriffsflansches 22 des Zuhalteelements 16 befindet, wobei die Zuhaltefeder sicherstellt, dass der Riegelhaken bei der anschließenden translatorischen Bewegung nicht (wieder) nach unten verschwenken kann.

Um die die Verriegelung sichernde Übertotpunktlage (Fig. 1) bei zugleich hoher Dichtigkeit des Klappenverschlusses zu erreichen, ist bei der dargestellten, bevorzugten Ausführungsform zwischen der Verschlussklappe und dem sattelförmigen Boden ein elastisches Andruckelement 35, beispielsweise eine sich über die Länge der Verschlussklappe an dieser angeordnete, elastische Dichtleiste vorgesehen. Zwingend erforderlich ist ein derartiges elastisches Andruckelement gleichwohl nicht, denn die Übertotpunktlage der Klappenverriegelung lässt sich natürlich auch aufgrund der dem Sattelboden und/oder der Verschlussklappe innewohnenden Elastizität erreichen. Das Andruckelement erhöht also vornehmlich die Dichtheit der Entladeklappen.

## Patentansprüche

1. Anordnung mit einer um eine Klappenachse (14) verschwenkbar angeordneten Verschlussklappe (12) und mit einem Klappenverschluss, insbesondere für einen Schüttgutwagen, mit mindestens einem beabstandet zur Klappenachse (14) an der Verschlussklappe angeordneten Zuhalteelement (16) und mit mindestens einem um eine Hakenachse (20) drehschwenkbeweglich angeordneten Riegelhaken (17), der in einer verriegelungsstellung mit einer Sperrklinkenfläche (19) am Zuhalteelement (16) angreift und in einer gegenüber der Verriegelungsstellung verschwenkten Freigabestellung außer Eingriff mit dem Zuhalteelement (16) ist, wobei der Riegelhaken (17) zwischen seiner Verriegelungsstellung und seiner Freigabestellung quer zur Klappenachse (14) translatorisch in Öffnungsrichtung (23) der Verschlussklappe (12) bewegbar an einer drehbar gelagerten Betätigungswelle (27)angeschlossen ist, **dadurch gekennzeichnet, dass** der Riegelhaken (17) einen Durchlass (28)für die Betätigungswelle (27) aufweist.

2. Anordnung nach Anspruch 1, **dadurch gekennzeichnet, dass** die Betätigungswelle (27) als Exzenter- oder Kurbelwelle ausgestaltet ist und ein exzentrisch oder im Abstand zu der Drehachse (20) der Betätigungswelle (27) angeordnetes Schwenklager (25) aufweist, an dem der Riegelhaken (17) schwenkbeweglich gelagert ist.

3. Anordnung nach Anspruch 2, **dadurch gekennzeichnet, dass** das Schwenklager (25) an einem drehfest mit der Betätigungswelle (27) verbundenen Kurbelarm (26) angeordnet ist.

4. Anordnung nach Anspruch 3, **dadurch gekennzeichnet, dass** sich der Kurbelarm (26) in der Verriegelungsstellung in einer Lage befindet, in der die Betätigungswelle (27) sich zwischen der Achse des Schwenklagers (25) und dem Kontaktbereich (33) zwischen dem Zuhalteelement (16) und der Sperrklinkenfläche (19) befindet.

5. Anordnung nach Anspruch 3 oder 4, **dadurch gekennzeichnet, dass** der Kurbelarm (26) in der Verriegelungsstellung ein Stück weit über eine durch eine Verbindungsgerade zwischen dem Kontaktbereich (33) und der Drehachse (20) der Betätigungswelle (27) definierte Totpunktstellung verschwenkt ist.

6. Anordnung nach einem der Ansprüche 1 bis 5, **gekennzeichnet durch** ein zwischen der Verschlussklappe (12) und einer Lade- und/oder Schüttfläche (13) angeordnetes elastisches Andruckelement (35).

7. Anordnung nach einem der Ansprüche 1 bis 6, **dadurch gekennzeichnet, dass** der Riegelhaken (17) entgegen der Wirkung einer Zuhaltefeder (32) schwenkbeweglich ist.

8. Anordnung nach einem der Ansprüche 1 bis 7, **dadurch gekennzeichnet, dass** der Durchlass (28) eine Öffnungsweite (29) hat, die größer als der Durchmesser (D) der Betätigungswelle (27) ist, und dass die Randflächen (30, 31) des Durchlasses (28) Anschlagflächen für die Betätigungswelle (27) bilden.

9. Anordnung nach einem der Ansprüche 1 bis 8, **dadurch gekennzeichnet, dass** die Betätigungswelle (27) mittels eines zylinderbeaufschlagten, radial von der Betätigungswelle abstehenden Betätigungshebels drehbar ist.

10. Anordnung nach einem der Ansprüche 1 bis 9, **dadurch gekennzeichnet, dass** mehrere Riegelhaken (17) an einer gemeinsamen Betätigungswelle (27) angeschlossen sind.

## Claims

1. Arrangement comprising a cover flap (12) arranged pivotally about a pivot pin (14) and comprising a hinged cover, in particular for a bulk freight wagon, comprising at least a retaining member (16) arranged on the cover flap at a distance from the pivot pin (14), and comprising at least a locking hook (17) arranged so as to be movable in a rotational pivoting manner about a hook axis (20), which locking hook acts on the retaining member (16) by means of a pawl face (19) when in a locking position, and is disengaged from the retaining member (16) when in a release position, pivoted with respect to the locking position, the locking hook (17) being connected to a rotatably mounted actuation shaft (27) and able to move translationally in the opening direction (23) of the cover flap (12), between its locking position and its release position transverse to the pivot pin (14), **characterised in that** the locking hook (17) has an aperture (28) for the actuation shaft (27).

2. Arrangement according to claim 1, **characterised in that** the actuation shaft (27) is configured as an eccentric shaft or crankshaft and comprises a pivot bearing (25) arranged eccentrically to or at a distance from the axis of rotation (20) of the actuation shaft (27), on which pivot bearing the locking hook (17) is mounted so as to be pivotally movable.

3. Arrangement according to claim 2, **characterised in that** the pivot bearing (25) is arranged on a crank arm (26) connected to the actuation shaft (27) in a non-rotational manner.

4. Arrangement according to claim 3, **characterised in that**, in the locking position, the crank arm (26) is located in a position in which the actuation shaft (27) is located between the axis of the pivot bearing (25) and the contact region (33) between the retaining member (16) and the pawl face (19).

5. Arrangement according to either claim 3 or claim 4, **characterised in that**, in the locking position, the crank arm (26) is pivoted slightly beyond a dead centre position defined by a straight line connecting the contact region (33) and the axis of rotation (20) of the actuation shaft (27).

6. Arrangement according to any one of claims 1 to 5, **characterised by** a resilient pressure element (35) arranged between the cover flap (12) and a loading and/or filling face (13).

7. Arrangement according to any one of claims 1 to 6, **characterised in that** the locking hook (17) is pivotally movable against the action of a retaining spring (32).

8. Arrangement according to any one of claims 1 to 7, **characterised in that** the aperture (28) has an opening width (29) which is greater than the diameter (D) of the actuation shaft (27), and **in that** the lateral faces (30, 31) of the aperture (28) form stop faces for the actuation shaft (27).

9. Arrangement according to any one of claims 1 to 8, **characterised in that** the actuation shaft (27) is rotatable by means of a cylinder-loaded actuating lever which projects radially from the actuation shaft.

10. Arrangement according to any one of claims 1 to 9, **characterised in that** a plurality of locking hooks (17) are connected to a common actuation shaft (27).

## Revendications

1. Aménagement avec un clapet de fermeture (12) agencé à pivotement autour d'un axe de clapet (14) et avec une fermeture à clapet, en particulier pour un wagon de transport de produit en vrac, avec au moins un élément de maintien (16) agencé à distance de l'axe de clapet (14) sur le clapet de fermeture et avec au moins un crochet de verrouillage (17) agencé mobile à pivotement autour d'un axe de crochet (20), lequel crochet de verrouillage s'engage, en position de verrouillage, sur une surface à cliquet d'arrêt (19) sur l'élément de maintien (16) et est hors prise avec l'élément de maintien (16) en position de dégagement déplacée par pivotement par rapport à la position de verrouillage, dans lequel le crochet de verrouillage (17) est raccordé à un arbre de commande (27) monté à rotation de façon à pouvoir se déplacer entre sa position de verrouillage et sa position de dégagement en translation transversalement à l'axe de clapet (14) dans le sens d'ouverture (23) du clapet de fermeture (12), **caractérisé en ce que** le crochet de verrouillage (17) présente un passage (28) pour l'arbre de commande (27).

2. Aménagement selon la revendication 1, **caractérisé en ce que** l'arbre de commande (27) est conformé en arbre à excentrique ou en vilebrequin et présente un palier de pivotement (25) agencé de manière excentrique ou à distance de l'axe de rotation (20) de l'arbre de commande (27), sur lequel le crochet de verrouillage (17) est monté de manière à pouvoir effectuer un mouvement pivotant.

3. Aménagement selon la revendication 2, **caractérisé en ce que** le palier de pivotement (25) est agencé sur un bras de manivelle (26) raccordé de manière solidaire en rotation à l'arbre de commande (27).

4. Aménagement selon la revendication 3, **caractérisé en ce que** le bras de manivelle (26) se trouve en position de verrouillage dans une situation, dans laquelle l'arbre de commande (27) se trouve entre l'axe du palier de pivotement (25) et la zone de contact (33) entre l'élément de maintien (16) et la surface à cliquet d'arrêt (19).

5. Aménagement selon la revendication 3 ou 4, **caractérisé en ce que** le bras de manivelle (26) est basculé en position de verrouillage en partie largement via une position de point mort définie par une droite de liaison entre la zone de contact (33) et l'axe de rotation (20) de l'arbre de commande (27).

6. Aménagement selon l'une quelconque des revendications 1 à 5, **caractérisé par** un élément de pression (35) élastique agencé entre le clapet de fermeture (12) et une surface de chargement et/ou une surface de déchargement (13).

7. Aménagement selon l'une quelconque des revendications 1 à 6, **caractérisé en ce que** le crochet de verrouillage (17) est mobile à pivotement à l'encontre de l'action d'un ressort de maintien (32).

8. Aménagement selon l'une quelconque des revendications 1 à 7, **caractérisé en ce que** le passage (28) a une largeur d'ouverture (29) qui est supérieure au diamètre (D) de l'arbre de commande (27) et **en ce que** les surfaces de bord (30, 31) du passage (28) forment des surfaces de butée pour l'arbre de commande (27).

9. Aménagement selon l'une quelconque des revendications 1 à 8, **caractérisé en ce que** l'arbre de commande (27) est rotatif au moyen d'un levier de commande alimenté par un cylindre et écarté radialement de l'arbre de commande.

10. Aménagement selon l'une quelconque des revendications 1 à 9, **caractérisé en ce que** plusieurs crochets de verrouillage (17) sont reliés à un arbre de commande (27) commun.
